# EUROPÄISCHE PATENTSCHRIFT

(11) **EP 4 215 673 B1**
(45) Veröffentlichungstag und Bekanntmachung des Hinweises auf die Patenterteilung: **13.12.2023**
(21) Anmeldenummer: 22152909.2
(22) Anmeldetag: 24.01.2022
(51) Int. Cl.: E01C 19/18, E01C 19/48

(54) **ABZIEHBOHLE FÜR EINE ABZIEHKONSTRUKTION EINES GEHWEG-, KLEIN- UND FLÄCHENFERTIGERS**
LEVELLING SCREED FOR A SCREEDING STRUCTURE OF A SIDEWALK, SMALL AND AREA PAVER
POUTRE LISSEUSE POUR UNE CONSTRUCTION LISSEUSE D'UN FINISSEUR DE TROTTOIRS, DE PETITES SURFACES ET DE SURFACES

(43) Veröffentlichungstag der Anmeldung: 26.07.2023
(73) Patentinhaber: HEIDE flaechenfertiger GmbH, 93426 Roding (DE)
(72) Erfinder: Heide, Markus, 93426 Roding (DE)
(74) Vertreter: Limbeck, Achim

(56) Entgegenhaltungen:
- DE-A1-102017 125 824
- JP-A- H11 323 820
- US-A- 4 496 265

## Beschreibung

### Technisches Gebiet

Die vorliegende Erfindung betrifft eine Abziehbohle für eine Abziehkonstruktion eines Gehweg-, Klein- und Flächenfertigers gemäß dem Oberbegriff des Patentanspruchs 1.

### Stand der Technik

Aus dem Stand der Technik sind Abziehbohlen für eine Abziehkonstruktion eines Gehweg-, Klein- und Flächenfertigers unlängst bekannt. Diese sind aus einem starren, bohlen-, schild-, stangen- und/oder flächenförmigen und zumeist länglichen sowie in der Regel geraden Profilkörper gebildet, welcher dazu ausgebildet ist, auf einen Untergrund aufgebrachtes Material zu verdichten, abzuziehen und/oder zu ebnen. Eine solche Abziehbohle ist bspw. in der DE 100 14 801 C2 abgebildet.

Zur Bearbeitung von Untergründen mit einem bspw. einfach oder mehrfach geneigten Profil oder anderer «exotischer» Profile für den Gehweg-, Klein- und Flächenbau (z. B. Parkwege aus Brechsand mit Dachprofil und die Herstellung von Banketten, usw.) sind bei der Verwendung bekannter Abziehbohle aufwendige Umbauarbeiten notwendig, da die Abziehbohlen bei Vorliegen unterschiedlicher Profile komplett ausgewechselt werden müssen, was einen teils enormen Zeitaufwand erfordert und daher unwirtschaftlich ist, zumal die unterschiedlichen Profile zudem gelagert und transportiert werden müssen.

Die US 4 496 265 A zeigt eine Abziehbohle für eine Abziehkonstruktion eines Gehweg-, Klein-und Flächenfertigers, die aus mindestens einem bohlen-, schild-, stangen-und/oder flächenförmigen Profilkörper gebildet ist, welcher dazu ausgebildet ist, auf einen Untergrund aufgebrachtes Material abzuziehen und/oder zu ebnen, wobei der Profilkörper aus mindestens einem ersten Profilteil und mindestens einem zweiten Profilteil gebildet ist, wobei die Profilteile an ihren einander angrenzenden, inneren Stirnbereichen zueinander winkelverstellbar sind.

Weiterhin zeigt die DE 102017125824 A1 ebenfalls einen Strassenfertiger, der auch für breite Gehwege etc. geeignet ist, eine entsprechende, an den Stirnseiten der Bohlenteile über ein Drehgelenk verstellbare Einbaubohle.

### Darstellung der Erfindung

Der vorliegenden Erfindung liegt die Aufgabe zugrunde, die vorgenannten Nachteile zu beseitigen und eine Abziehbohle zu schaffen, die es erlaubt, ohne aufwendiges Auswechseln der Abziehbohle Untergründe mit unterschiedlich ausgebildeten Profilen zu bearbeiten.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Abziehbohle sind in den abhängigen Unteransprüchen angegeben.

Der Vorteil der vorliegenden Erfindung besteht darin, dass durch die Ausbildung eines Profilkörpers mit mehreren zueinander winkelverstellbar anordbaren Profilteilen die Möglichkeit besteht, verschiedene Abziehprofile mit einem einzigen System und ohne Umbauarbeiten (Auswechseln der kompletten Bohle) durchführen zu können (Thema: Wirtschaftlichkeit, Umrüstzeiten, Werkzeug- bzw. Zubehör-Vorhaltung). Zudem ist damit die für den Gehweg-, Klein- und Flächenbau teils erforderliche Bearbeitung von positiven oder negativen Dachprofilen ohne größeren Aufwand möglich.

Die Ausbildung und Form sowie auch das Material der einzelnen Profilteile kann je nach Anwendungsgebiet variieren. Je nach gewünschtem Profil können diese auch unterschiedlich zueinander ausgerichtet und/oder montiert werden.

### Kurzbeschreibung der Zeichnungen

Weitere Ziele, Merkmale, Vorteile und Anwendungsmöglichkeiten der erfindungsgemäßen Abziehbohle ergeben sich aus der nachfolgenden Beschreibung eines Ausführungsbeispiels anhand der Zeichnungen.

In den Zeichnungen zeigen
Fig. 1 einen Gehweg-, Klein- und Flächenfertiger mit einer erfindungsgemäßen Abziehbohle in der Rückansicht in einer vorteilhaften Ausführungsform mit einem +2% Winkel;
Fig. 2a einen Ausschnitt der erfindungsgemäßen Abziehbohle mit einem Winkel-Verstellorgan wie in Fig. 1 in einer vergrößerten Ansicht in einem -2% Winkel;
Fig. 2b einen Ausschnitt der erfindungsgemäßen Abziehbohle mit einem Winkel-Verstellorgan wie in Fig. 1 in einer vergrößerten Ansicht in einem -4% Winkel.

### Ausführung der Erfindung

Wie aus Fig. 1 ersichtlich, umfasst die erfindungsgemäße Abziehbohle 1 mindestens einen bohlen-, schild-, stangen- und/oder flächenförmigen Profilkörper 10, welcher dazu ausgebildet ist, auf einen Untergrund aufgebrachtes Material vorzuverdichten, vorzuverteilen, abzuziehen und/oder zu ebnen.

Der erfindungsgemäße Profilkörper 10 ist aus mindestens einem ersten Profilteil 100' und mindestens einem zweiten Profilteil 100" gebildet, wobei die beiden Profilteile 100', 100'' an ihren einander angrenzenden, inneren Stirnbereichen 1000 zueinander winkelverstellbar W sind. In der in den Fign. 1 und 2 dargestellten Ausführungsform der Erfindung sind die mindestens zwei Profilteile 100', 100" jeweils mehrteilig ausgebildet.

Der Profilkörper 10 umfasst weiterhin mindestens ein Gelenk und/oder Winkel-Verstellorgan 11, welches mit den Stirnbereichen 1000 der mindestens zwei Profilteile 100', 100" verbunden ist und/oder in Wirkverbindung steht. Dieses mindestens eine Gelenk und/oder Winkel-Verstellorgan 11 ist vorteilhafterweise an der Front-, Rück- oder Oberseite O der Stirnbereiche 1000 der mindestens zwei Profilteile 100', 100" angeordnet, damit es einer Bearbeitung eines Untergrunds unterhalb der Abziehbohle 1 nicht hinderlich entgegensteht.

Das Winkel-Verstellorgan 11 ist aus wenigstens zwei - vorzugsweise flächig ausgebildeten - Verstellteilen 110', 110" gebildet, welche verstellbar und/oder verschieblich aneinander ausgebildet und/oder angeordnet sind, wobei an den Verstellteilen 110', 110" miteinander entsprechend korrespondierend ausgebildete und/oder angeordnete Verbindungsteile, Aufnahmen und/oder Durchlässe 1100 angeordnet oder ausgebildet sind, mittels derer sich die Verstellteile 110', 110" in Bezug auf ihre Ausrichtung und/oder Lage in mindestens zwei unterschiedlichen Winkeln W der Profilteile 100', 100" reversibel miteinander verbinden lassen.

Bei der Ausbildung von Durchlässen 1100 wird mindestens ein mit den Durchlässen 1100 entsprechend korrespondierend ausgebildetes Verbindungsmittel 1101 eingesetzt, mittels dem die Verstellteile 110', 110" an den entsprechend der gewünschten Ausrichtung übereinander liegenden Durchlässen 1100 verbunden und damit aneinander in dem definierten Winkel W fixiert werden.

Entsprechend wird bei der Ausbildung von Verbindungsteilen und/oder Aufnahmen verfahren. Diese werden entsprechend dem gewünschten Winkel W der Profilteile 100', 100" zueinander ausgerichtet und miteinander vorzugsweise mittels eines Verbindungsmittels 1101 verbunden.

In einer vorteilhaften Ausführungsform der Erfindung betragen die Winkel W 0%, 2%, 4% (positive Dachprofile) und/oder 0%, -2%, -4% (negative Dachprofile). In einer weiteren vorteilhaftenAusführungsform der Erfindung kann der Winkel W auch stufenlos winkelverstellbar sein.

Die erfindungsgemäße Abziehbohle 1 lässt sich somit vorzugsweise ohne Werkzeugwechsel bzw. Umbau von der Neutralstellung (0%) in ein positives oder negatives Dachprofil umbauen.

Vorteilhaft ist es, dass die Verbindungsteile, Aufnahmen und/oder Durchlässe 1100 in definierten Abständen zueinander an den Verstellteilen 110', 110" angeordnet oder ausgebildet sind.

Da durch Neigung der Verstellteilen 110', 110" zueinander je nach Ausbildung der Verstellteilen 110', 110" ein Versatz der Verbindungsteile, Aufnahmen und/oder Durchlässe 1100 auf jedenfalls zwei Achsen entstehen kann, sind die Verbindungsteile, Aufnahmen und/oder Durchlässe 1100 erfindungsgemäß auf einer Bogen- oder Kreisbahn an den Verstellteilen 110', 110" angeordnet und/oder ausgebildet.

### Liste der Bezugsziffern

- 1: Abziehbohle
- 2: Gehweg-, Klein- und Flächenfertiger
- 10: Profilkörper
- 11: Winkel-Verstellorgan am Profilkörper
- 100': erstes Profilteil
- 100": zweites Profilteil
- 110', 110": Verstellteile des Winkel-Verstellorgan
- 1000: innere Stirnbereiche der Profilteile
- 1100: Verbindungsteile, Aufnahmen und/oder Durchlässe am Winkel-Verstellorgan
- 1101: Verbindungsmittel
- O: Oberseite
- W: Winkel

## Patentansprüche

1. Abziehbohle (1) für eine Abziehkonstruktion eines Gehweg-, Klein-und Flächenfertigers (2), die aus mindestens einem bohlen-, schild-, stangen- und/oder flächenförmigen Profilkörper (10) gebildet ist, welcher dazu ausgebildet ist, auf einen Untergrund aufgebrachtes Material vorzuverdichten, vorzuverteilen, abzuziehen und/oder zu ebnen, der Profilkörper (10) aus mindestens einem ersten Profilteil (100') und mindestens einem zweiten Profilteil (100") gebildet ist, wobei die Profilteile (100', 100") an ihren einander angrenzenden, inneren Stirnbereichen (1000) zueinander winkelverstellbar (W) sind, wobei der Profilkörper (10) mindestens ein Winkel-Verstellorgan (11) und vorzugsweise ein Gelenk umfasst, wobei das Winkel-Verstellorgan (11) mit den Stirnbereichen (1000) der mindestens zwei Profilteile (100', 100") verbunden ist und/oder in Wirkverbindung steht, wobei das Winkel-Verstellorgan (11) aus wenigstens zwei Verstellteilen (110', 110") gebildet ist, welche verstellbar und/oder verschieblich aneinander ausgebildet und/oder angeordnet sind, wobei an den Verstellteilen (110', 110") miteinander entsprechend korrespondierend ausgebildete und/oder angeordnete Durchlässe (1100) angeordnet oder ausgebildet sind, mittels derer sich die Verstellteile (110', 110") in Bezug auf ihre Ausrichtung und/oder Lage in mindestens zwei unterschiedlichen Winkeln (W) der Profilteile (100', 100") reversibel miteinander verbinden lassen, wobei mindestens ein mit den Durchlässen (1100) entsprechend korrespondierend ausgebildetes Verbindungsmittel (1101) vorgesehen ist, mittels dem die Verstellteile (110', 110") an den entsprechend der gewünschten Ausrichtung übereinander liegenden Durchlässen (1100) verbunden und damit aneinander in dem definierten Winkel (W) fixiert werden,
**dadurch gekennzeichnet, dass**
die Durchlässe (1100) und vorzugsweise weitere Verbindungsteile oder Aufnahmen auf einer Bogen- oder Kreisbahn an den Verstellteilen (110', 110") angeordnet und/oder ausgebildet sind.

2. Abziehbohle (1) nach Anspruch 1,
**dadurch gekennzeichnet, dass**
die Verstellteile (110', 110") flächig ausgebildet sind.

3. Abziehbohle (1) nach Anspruch 1 oder 2,
**dadurch gekennzeichnet, dass**
die Winkel (W) 0%, 2%, 4% und/oder 0%, -2%, -4% betragen.

4. Abziehbohle (1) nach einem der vorangegangenen Ansprüche,
**dadurch gekennzeichnet, dass**
der Winkel (W) stufenlos verstellbar ist.

5. Abziehbohle (1) nach einem der vorangegangenen Ansprüche,
**dadurch gekennzeichnet, dass**
die Verbindungsteile, Aufnahmen und/oder Durchlässe (1100) in definierten Abständen zueinander an den Verstellteilen (110', 110") angeordnet oder ausgebildet sind.

6. Abziehbohle (1) nach einem der vorangegangenen Ansprüche,
**dadurch gekennzeichnet, dass**
das mindestens eine Gelenk und/oder Winkel-Verstellorgan (11) an der Front-, Rück- oder Oberseite (O) der Stirnbereiche (1000) der mindestens zwei Profilteile (100', 100") angeordnet ist.

7. Abziehbohle (1) nach einem der vorangegangenen Ansprüche,
**dadurch gekennzeichnet, dass**
die mindestens zwei Profilteile (100', 100") mehrteilig ausgebildet sind.

## Claims

1. Extracting screed (1) for an extracting construction of a pavement, small and surface paver (2), which is formed from at least one profiled body (10) in the form of a screed, shield, bar and/or surface, which is designed to pre-compact, pre-distribute, extract and/or level material applied to a base, the profiled body (10) being formed from at least one first profiled part (100') and at least one second profiled part (100"), wherein the profile parts (100', 100") are angularly adjustable (W) relative to one another at their mutually adjoining, inner end regions (1000), wherein the profile body (10) comprises at least one angle-adjusting member (11) and preferably a joint, wherein the angle-adjusting member (11) is connected and/or is in operative connection with the end regions (1000) of the at least two profile parts (100', 100"), wherein the angle-adjusting member (11) is formed from at least two adjusting parts (110', 110") which are designed and/or arranged adjustably and/or displaceably on one another, wherein passages (1100) which are designed and/or arranged correspondingly to one another are arranged or formed on the adjusting parts (110', 110"), by means of which passages the adjusting parts (110', 110") can be reversibly connected to one another with respect to their alignment and/or position at least two different angles (W) of the profile parts (100', 100"), at least one connecting means (1101) being provided which is designed to correspond correspondingly with the passages (1100) and by means of which the adjusting parts (110', 110") are connected at the passages (1100) lying one above the other in accordance with the desired alignment and are thus fixed to one another at the defined angle (W),
**characterised in that**
the passages (1100) and preferably further connecting parts or receptacles are arranged and/or formed on an arcuate or circular path on the adjusting parts (110', 110").

2. Extraction screed (1) according to claim 1,
**characterised in that**
the adjustment parts (110', 110") are flat.

3. Extraction screed (1) according to claim 1 or 2,
**characterised in that**
the angles (W) are 0%, 2%, 4% and/or 0%, -2%, -4%.

4. Extractor board (1) according to any of the preceding claims,
**characterised in that**
the angle (W) is continuously adjustable.

5. Extractor board (1) according to any of the preceding claims,
**characterised in that**
the connecting parts, receptacles, and/or passages (1100) are arranged or formed at defined distances from one another on the adjusting parts (110', 110").

6. Extractor board (1) according to any of the preceding claims,
**characterised in that**
at least one joint and/or angle adjustment member (11) is arranged on the front, rear, or upper side (O) of the end regions (1000) of at least two profile parts (100', 100").

7. Extractor board (1) according to any of the preceding claims,
**characterised in that**
at least two profile parts (100', 100") are made in several parts.

## Revendications

1. Poutre lisseuse (1) pour une construction lisseuse d'un finisseur de trottoirs, de petites surfaces et de surfaces (2), qui est formée d'au moins un corps profilé (10) en forme de planche, de bouclier, de barre et/ou de surface, qui est conçu pour précompacter, prérépartir, décoller et/ou aplanir un matériau appliqué sur un support, le corps profilé (10) étant formé d'au moins une première partie profilée (100_{')}et d'au moins une deuxième partie profilée (100"), les pièces profilées (100', 100") étant réglables angulairement (W) l'une par rapport à l'autre sur leurs zones frontales intérieures (1000) adjacentes l'une à l'autre, le corps profilé (10) comprenant au moins un organe de réglage angulaire (11) et de préférence une articulation, l'organe de réglage angulaire (11) étant relié et/ou en liaison active avec les zones frontales (1000) des au moins deux pièces profilées (100', 100"), l'organe de réglage angulaire (11) étant formé d'au moins deux pièces de réglage (110', 110") qui sont conçues et/ou disposées de manière à pouvoir être réglées et/ou déplacées l'une par rapport à l'autre, des passages (1100) conçus et/ou disposés de manière à correspondre entre eux étant disposés ou conçus sur les pièces de réglage (110', 110"), au moyen desquels les pièces de réglage (110', 110") peuvent être reliées entre elles de manière réversible en ce qui concerne leur orientation et/ou leur position dans au moins deux angles (W) différents des pièces profilées (100', 100"), au moins un moyen de liaison (1101) réalisé de manière à correspondre aux passages (1100) étant prévu, au moyen duquel les pièces de réglage (110', 110") sont reliées au niveau des passages (1100) superposés conformément à l'orientation souhaitée et sont ainsi fixées entre elles dans l'angle (W) défini,
**caractérisé en ce que**
les passages (1100) et de préférence d'autres pièces de liaison ou logements sont disposés et/ou formés sur une trajectoire en arc ou circulaire sur les pièces de réglage (110', 110").

2. Table d'extraction (1) selon la revendication 1,
**caractérisé en ce que**
les pièces de réglage (110', 110") sont réalisées à plat.

3. Poutre d'extraction (1) selon la revendication 1 ou 2,
**caractérisé en ce que**
les angles (W) sont de 0 %, 2 %, 4 % et/ou 0 %, -2 %, -4 %.

4. Poutre d'extraction (1) selon l'une quelconque des revendications précédentes,
**caractérisé en ce que**
l'angle (W) est réglable en continu.

5. Poutre d'extraction (1) selon l'une quelconque des revendications précédentes,
**caractérisé en ce que**
les pièces de liaison, les logements et/ou les passages (1100) sont disposés ou formés à des distances définies les uns des autres sur les pièces de réglage (110', 110").

6. Poutre d'extraction (1) selon l'une quelconque des revendications précédentes,
**caractérisé en ce que**
au moins une articulation et/ou organe de réglage d'angle (11) est disposée sur la face avant, arrière ou supérieure (O) des zones frontales (1000) des au moins deux pièces profilées (100', 100").

7. Poutre d'extraction (1) selon l'une quelconque des revendications précédentes,
**caractérisé en ce que**
au moins deux pièces profilées (100', 100") sont réalisées en plusieurs parties.
